# EUROPÄISCHE PATENTSCHRIFT

(11) **EP 2 454 218 B1**
(45) Veröffentlichungstag und Bekanntmachung des Hinweises auf die Patenterteilung: **02.09.2015**
(21) Anmeldenummer: 10737757.4
(22) Anmeldetag: 03.07.2010
(51) Int. Cl.: C07C 1/20, C10L 1/02, C07C 41/01, C10G 29/22

(54) **VERFAHREN UND ANLAGE ZUR HERSTELLUNG VON SYNTHETISCHEN KRAFTSTOFFEN**
METHOD AND APPARATUS FOR PRODUCING SYNTHETIC FUELS
PROCÉDÉ ET INSTALLATION DE PRODUCTION DE CARBURANTS SYNTHÉTIQUES

(30) Priorität: 14.07.2009 DE 102009032915
(43) Veröffentlichungstag der Anmeldung: 23.05.2012
(73) Patentinhaber: Air Liquide Global E&C Solutions Germany GmbH, 60439 Frankfurt am Main (DE)
(72) Erfinder: ROTHAEMEL, Martin, 60437 Frankfurt am Main (DE); OHLHAVER, Theis, 60385 Frankfurt am Main (DE); TRABOLD, Peter, 64295 Darmstadt (DE); OCHS, Andreas, 61381 Friedrichsdorf (DE); KÖMPEL, Harald, 63263 Neu-Isenburg (DE)
(74) Vertreter: Keil & Schaafhausen Patent- und Rechtsanwälte
(86) Internationale Anmeldenummer: PCT/EP2010/004032
(87) Internationale Veröffentlichungsnummer: WO 2011/006594

(56) Entgegenhaltungen:
- EP-A1- 0 320 158
- EP-A2- 0 254 496
- DE-A1- 10 346 532
- US-A- 4 684 757
- US-A- 5 130 101

## Beschreibung

Die Erfindung betrifft ein Verfahren und eine Anlage zur Herstellung von synthetischen Kraftstoffen aus einem Wasserdampf und Oxygenate, wie Methanol und/oder Dimethylether (DME), enthaltenden Eduktgemisch.

Zur Herstellung von niedermolekularen C₂-C₄-Olefinen, insbesondere Propylen, aus Methanol und/oder Dimethylether (Methanol to Propylene, MTP), sind dem Fachmann eine Vielzahl an Verfahren bekannt, welche üblicherweise auf der Umsetzung eines Wasserdampf sowie Methanol- und/oder Dimethyletherdampf enthaltenden Eduktgemischs an einem formselektiven Zeolith-Katalysator basieren. Derartige Verfahren sind bspw. in der DE 100 27 159 A1 oder der EP 0 882 692 B1 beschrieben.

Zumeist wird das Methanol in einen adiabatisch betriebenen Vorreaktor gegeben, wo es unter Verwendung eines hochaktiven und hochselektiven Al₂O₃-Katalysators zu Dimethylether (DME) und Wasser (H₂O) umgewandelt wird. Der Methanol/Wasser/DME-Strom wird zur ersten von mehreren Reaktorstufen geleitet, in die auch der entstandene Dampf zugeführt wird. In dieser Reaktor-stufe kommt es zu einer fast vollständigen Umsetzung sowohl von Methanol als auch von Dimethylether, wobei als Kohlenwasserstoffprodukt hauptsächlich Propylen entsteht. Weitere Umsetzungen können in nachfolgenden Reaktorstufen erreicht werden. Die Verfahrensbedingungen werden in allen Stufen so gewählt, dass ähnliche Reaktionsbedingungen und ein maximaler Propylenertrag gewährleistet werden. Es kommt so zu einer Ausbeute an Propylen von über 60%, daneben fallen vor allem weitere Olefinfraktionen, aber auch eine Benzinfraktion an.

Das aus einer solchen Anlage resultierende Benzinprodukt ist hochwertig. Typische Werte verglichen mit den angegebenen europäischen Spezifikationen nach EN 228 für Normalbenzin zeigen die Hochwertigkeit des Produktes:

| Eigenschaft | Erzielte Eigenschaft | EN 228 (Normalbenzin) |
|---|---|---|
| Oktanzahl (ROZ, RON) | 93-95 | > 91 |
| Schwefelgehalt | < Nachweisgrenze | < 50 mg/kg |
| Aromatengehalt | 15-20 Vol-% | < 35 Vol-% |
| Benzolgehalt | < 0,25 Vol-% | < 1 Vol-% |

Der direkte Einsatz dieses Benzin an der Tankstelle ist jedoch dennoch nicht möglich, da der Olefinanteil über dem in Europa gültigen Grenzwert von max. 18 Vol-% liegt.

Aus dem Stand der Technik sind eine Reihe von Lösungsmöglichkeiten für dieses Problem bekannt, durch die der Olefin-Anteil reduziert werden kann.

Zunächst ist die Zumischung des Rohbenzins in ein anderweitig hergestelltes Benzin, beispielsweise aus einer Raffinerie, denkbar, wenn dieses komplementäre Produkteigenschaften aufweist, also z.B. einen hohen Schwefel- und / oder Aromatengehalt. In der entstehenden Mischfraktion können somit Produkteigenschaften beider Teilströme genutzt werden, um sich gegenseitig zu relativieren. So kann beispielsweise durch die Beimischung des synthetischen Rohbenzins der Schwefel- und Aromatengehalt des entstehenden Gesamtstroms gesenkt werden, während gleichzeitig durch die Beimischung von Raffineriebenzin der Olefingehalt unter den gesetzlichen Grenzwert fällt. Nachteilig ist hierbei jedoch der hohe logistische Aufwand zur Durchführung einer solchen Beimischung bzw. die aus ökonomischen Gründen gegebene Notwendigkeit, beide Benzin-Teilströme in lokaler Nähe zu produzieren.

Eine Abtrennung der Olefine, z. B. über eine Extraktion, gestaltet sich technisch sehr aufwendig und ist wenig selektiv, wodurch neben den Olefinen auch die nicht störenden hochoktanigen Aromaten aus dem Endprodukt entfernt werden. Weiterhin wäre die Hydrierung der Olefine zu Paraffinen eine grundsätzlich Möglichkeit zum Absenken des Olefingehaltes, die zudem technisch leicht zu realisieren ist. Durch den erhöhten Paraffinanteil sinkt jedoch die Oktanzahl um 5-7 Punkte, so dass selbst der Grenzwert von Normalbenzin (RON >91) nicht mehr eingehalten werden kann.

Durch eine der Hydrierung vorangehende Dimerisierung der kurzkettigen Olefinfraktionen lässt sich dieser Nachteil zwar einschränken. Da der massenbezogene Olefingehalt jedoch konstant bleibt, müssen die Addukte hydriert werden, wodurch die Oktanzahl sinkt und die Siedekurve schlechter wird.

Ein Erhalt der hohen Oktanzahl des synthetischen Rohbenzins kann durch Alkylierung, beispielsweise von i-Butan mit Butenen, erzielt werden. Dadurch sinkt der Olefingehalt bei gleichzeitiger Bildung hochoktaniger paraffinischer Addukte. Der für eine solche Reaktion notwendige hochazide Katalysator (z. B. Schwefelsäure, Fluorwasserstoff) begünstigt jedoch gleichzeitig eine Reihe von Nebenreaktionen mit anderen Bestandteilen des Rohbenzins. Der Umsetzung müsste daher eine aufwendige und unrentable Abtrennung der zu alkylierenden Fraktion, wie etwa der C₄-Fraktion, vorausgehen.

Am vielversprechendsten ist daher der Umsatz dieser Olefine mit Alkoholen zu hochoktanigen Komponenten. Eine solche Synthese, insbesondere zur Herstellung von Methyl-Tertiär-Butyl-Ether (MTBE), ist in der Literatur seit vielen Jahren bekannt. Eine grundlegende Beschreibung dieses Verfahrens findet sich u. a. in Ullmann's Encyclopedia of Industrial Chemistry, 6th Edition, 1998. Verwiesen sei auch auf das US-Patent 4,198,530.

In Zusammenhang mit der Veretherung von Olefinen zwecks Absenkung des Olefingehaltes in Benzinen bei gleichzeitiger Oktanzahlschonung lehrt die US 4,361,422 ein Verfahren zur Behandlung einer olefinischen C₅-Fraktion durch kontrollierte Hydrierung und nachfolgender Veretherung mit einem C₁-C₄-Alkohol. Die Patentschrift US 3,902,870 berichtet über die Absenkung der dem Olefingehalt korrelierten Bromzahl von Crackbenzinen mittels Olefinveretherung mit Methanol. Aus der US 3,482,952 ist zudem ein Verfahren zur Herstellung eines hochoktanigen Benzins bei gleichzeitiger Absenkung der Flüchtigkeit und der atmosphärischen Reaktivität durch Veretherung der tertiären Olefine mit niederen Alkoholen in Gegenwart eines Veretherungskatalysators bekannt.

Nachteilig ist bei all diesen Verfahren jedoch, dass zusätzliche Stoffe, nämlich die jeweils zur Veretherung notwendigen Alkohole, in das Verfahren eingebracht werden müssen.

Ein weiteres Problem betrifft die Einschränkung der Olefinfraktionen hinsichtlich ihrer Kettenlängen. So lehrt die CA 22 28 738 ein Verfahren zur Herstellung leichter Olefine durch die Kombination der Verfahrensschritte Steamreforming, Oxygenat-Herstellung und Umwandlung der Oxygenate zu Olefinen, wobei das im letztgenannten Schritt anfallende Propylen und Butylen mittels Veretherung in hochoktanige Produkte überführt wird, nachdem sie zuvor aus dem Produktgemisch abgetrennt wurden.

Weitere Druckschriften, wie etwa die EP 0 320 180 B1 oder die EP 0 432 163 A1 beschreiben zwar Verfahren zur Kombination eines Methanol-zu-Olefin-Prozesses mit einer sich anschließenden Veretherung der Olefine, jedoch schließt sich hier stets die Oxygenatumwandlung an die Veretherung an. Dies führt während der Oxygenatbildung zu zusätzlichen Nebenprodukten, die anschließend aus dem Prozess entfernt werden müssen.

Die EP 0 320 158 beschreibt ein integriertes Verfahren zur Umwandlung von Methanol in Benzin mit hoher Oktanzahl und Destillat, bei dem Methanol zu Olefinen umgewandelt, und der so entstehende Olefinstrom in verschiedene Fraktionen aufgesplittet wird. Indem der C₃-Olefinstrom sowie der C₆- und C₇-Olefinstrom oligomerisiert werden, wird C₅₊- Benzin erzeugt. Unreagiertes Methanol sowie C₄- und C₅- Kohlenwasserstoffe und ein Strom mit hohem Ethergehalt können ebenfalls der Oligomerisierung zugeführt werden.

Die EP 0 254 496 lehrt ein Verfahren zur Umsetzung von Methanol in flüssige Kohlenwasserstoffe, bei dem der Methanol enthaltende Strom ebenfalls zuerst in Olefine umgewandelt und anschließend in einzelne Fraktionen aufgetrennt wird. Isoalkene werden einer Veretherung unterzogen, während Buten zusammen mit Isobutan zumindest teilweise in ein Alkylatbenzin umgewandelt wird.

Aus der US 4,684,757 geht ein mehrschrittiges Verfahren zur Herstellung von Ethern als aliphatischen Oxygenaten hervor, bei dem das aus den Oxygenaten erzeugte Olefingemisch so aufgetrennt wird, dass ein C₄-C₅₋Produktstrom entsteht, der anschließend einer Veretherung mit Methanol unterzogen wird. Der entstehende Ether wird einem ebenfalls abgetrennten C₆₊-Benzinproduktstrom zugemischt.

Die US 5,130,101 beschreibt die Umsetzung von Methanol oder anderen Alkohlen zu höherwertigen Oktankomponenten, wobei die aus den Oxygenaten erzeugten Olefine in Tertiäralkylether umgewandelt werden. Diese Ether können dann einem Benzinstrom, bspw. dem aus der Oxygenat-zu-Olefin-Herstellung gewonnenen C₆₊-Strom, zugemischt werden.

Die DE 103 46 532 beschreibt ein Verfahren zur Herstellung von aliphatischen Olefinen, Aminen, Aldehyden und Alkoholen, bei dem Butene an andere Diene addiert werden, die so erhaltenen Diene isomerisiert werden und anschließend einzelne Fraktionen abgetrennt werden. Danach können die erhaltenen Diene selektiv zu Olefinen hydriert oder zu Aminen, Aldehyden oder Alkoholen umgesetzt werden.

Aufgabe der Erfindung ist es daher, eine Absenkung des Olefingehaltes in synthetischen Kraftstoffen zu erreichen und somit ein verkaufsfähiges Produkt herzustellen. Die Entstehung umweltproblematischer Nebenprodukte soll reduziert werden, wobei auf zusätzliche und prozessfremde Stoffe möglichst verzichtet werden soll.

Diese Aufgabe wird mit der Erfindung durch die Merkmale des Anspruchs 1 gelöst. In dem erfindungsgemäßen Verfahren zur Herstellung von synthetischen Kraftstoffen wird in einer ersten Verfahrensstufe ein Wasserdampf und Oxygenate, wie Methanol und/oder Dimethylether, enthaltendes Eduktgemisch an einem Katalysator zu Olefinen umgesetzt, dieses Olefingemisch wird in einer Trenneinrichtung in einen an C₁-C₄-Kohlenwasserstoffen reichen Strom und einen an C₅₊-Kohlenwasserstoffen reichen Strom aufgeteilt, der an C₅₊-Kohlenwasserstoffen reiche Strom wird in einen an C₅- und C₆- Kohlenwasser-stoffen (Penten, Hexen) reichen Strom und einen an C₇₊-Kohlenwasserstoffen reichen Strom aufgeteilt, der an C₅- und C₆- Kohlenwasserstoffen reiche Strom wird wenigstens teilweise einer Veretherung mit Methanol unterzogen und die so entstandenen Ether werden dem an C₇₊-Kohlenwasserstoffen reichen Benzinproduktstrom beigemischt dabei wird ein Teilstrom der C₅- und C₆⁻ Fraktion an der Veretherung vorbeigeführt und direkt den Fraktionen mit sieben und mehr Kohlenstoffatomen beigemischt.

Aus der Penten-Fraktion entsteht durch die Veretherung mit Methanol Methyl-Amyl-Ether, aus der Hexen-Fraktion Methyl-Hexyl-Ether. Anders als bei einer teilweisen Ausschleusung der Olefine nach einer Abtrennung wird so die Menge des werthaltigen Produktes nicht reduziert. Gleichzeitig wird der Olefin-Anteil abgesenkt, wodurch der gesetzliche Grenzwert eingehalten werden kann. Aufgrund der Entstehung von hochoktanigen Ethern bleibt auch die Oktanzahl konstant. Die in der Benzinfraktion enthaltenen C₅- und C₆-Olefine weisen Ok-tanzahlen von 110-145 auf, Paraffine, die möglicherweise auch durch ein zusätzliche Hydrierung entstehen, führen zu Oktanzahlen von 85 - 100 und die durch die Veretherung entstandenen Methylether haben Oktanzahlen von 115 - 125, wobei diese Oktanzahlen jeweils als Mischungsoktanzahlen, sog. BONs (blending octane numbers) verstanden werden müssen.

Vorteilhaft ist auch, dass durch die vorherigen Prozessschritte eine Methanolversorgung vorhanden ist und keine weiteren Stoffe in das Verfahren eingebracht werden müssen. Durch die Abtrennung der Olefine kann zudem erreicht werden, dass auch das ebenfalls erzeugte LPG nur einen geringen Olefinanteil aufweist.

Ein Teilstrom des an C₅- und C₆- Kohlenwasserstoffen reichen Stroms wird an der Veretherung vorbeigeführt und direkt dem an C₇₊-Kohlenwasserstoffen reichen Benzinproduktstrom beigemischt.

Es hat sich hierbei als vorteilhaft erwiesen, die Aufteilung zwischen dem der Veretherung zugeführten C₅/C₆-Strom und dem an der Veretherung vorbei geführten C₅/C₆-Strom in Abhängigkeit von dem Gesamtolefingehalt des entstehenden Benzinprodukts zu regeln. Je höher der Olefingehalt im Benzinprodukt ist, desto größer wird der Anteil des der Veretherung zugeführten C₅/C₆-Stroms, wobei beide Ströme zwischen 0 und 100 % variieren können. Somit kann auch bei veränderlicher Zusammensetzung der einzelnen Stoffströme kontinuierlich ein Benzinprodukt hergestellt werden, dessen Eigenschaften den gesetzlichen Grenzwerten entsprechen.

In Weiterbildung der Erfindung wird aus dem an C₁-C₄-Kohlenwasserstoffen reichen Strom die C₄-Fraktion abgetrennt und wenigstens teilweise der Veretherung mit Methanol unterzogen. Durch eine wenigstens teilweise Veretherung der Butenfraktion kann die Menge des werthaltigen Produktes unter Einhaltung der Spezifikationen weiter gesteigert werden. Aus der Buten-Fraktion entsteht hierbei Methyl-Tertiär-Butyl-Ether (MTBE). Ein C₄-Teilstrom ist in einer MTP-Anlage immer vorhanden, so dass keine Zusatzkosten entstehen.

Zur Dampfdruckeinstellung wird dem Benzinprodukt erfindungsgemäß bei Bedarf ein C₄-Teilstrom zugemischt.

Eine weitere Ausführungsform der Erfindung beinhaltet, dass zumindest Teile der Penten- und Hexenfraktion zu dem Reaktor der ersten Verfahrensstufe zurückgeführt werden, was die Flexibilität des Verfahrens hinsichtlich des Produktspektrums zusätzlich erhöht.

Durch eine der Olefinveretherung vorgeschaltete selektive Hydrierung kann erfindungsgemäß der Anteil von störenden Verbindungen (z. B. Diene) gesenkt werden, die eine Veretherung erschweren und/oder zu unerwünschten Nebenprodukten führen.

Es ist günstig, die Veretherung durch ein standardisiertes Verfahren, bevorzugt einen Ionentauscher, durchzuführen. Dabei sind Temperaturen von 50 bis 90 °C und ein Druck von 1 bis 1,5 MPa besonders bevorzugt, da dann alle Komponenten flüssig vorliegen.

Die Erfindung betrifft weiterhin eine Anlage zur Herstellung von synthetischen Kraftstoffen, die zur Durchführung des erfindungsgemäßen Verfahrens geeignet ist mit den Merkmalen des Anspruchs 1. Diese Anlage umfasst einen Reaktor zur katalytischen Umsetzung eines Wasserdampf und Oxygenate, wie Methanol und/oder Dimethylether, enthaltenden Eduktgemisch zu Olefinen, eine erste Trenneinrichtung zur Aufteilung des Olefingemisches in einen an C₁-C₄-Kohlenwasserstoffen reichen Strom und einen an C₅₊-Kohlenwasserstoffen reichen Strom, eine weitere Trenneinrichtung zur Abzweigung eines an C₅- und C₆- Kohlenwasserstoffen reichen Stroms aus dem an C₅₊-Kohlenwasserstoffen reichen Strom und einen Reaktor zur Veretherung der C₅-Fraktion und der C₆-Fraktion mit Methanol,

Die Anlage enthält eine Bypassleitung (39), durch die ein Teilstrom der C₅⁻ und C₆⁻ Fraktion an dem Reaktor (36) zur Veretherung vorbeigeführt und in die Leitung (40) der Fraktion mit sieben oder mehr Kohlenstoffatomen geführt wird.

Bevorzugt wird dem Veretherungsreaktor über eine Zufuhrleitung zusätzlich Buten zugeführt. So kann der Olefingehalt des entstehenden Benzins weiter gesenkt und das Buten wertsteigernd genutzt werden.

Eine weitere erfindungsgemäße Ausgestaltung der Anlage sieht eine Leitung zur zumindest teilweisen Rückführung der Penten- und Hexenfraktion von der weiteren Trenneinrichtung zu dem Olefin-erzeugenden Reaktor vor. Dadurch lässt sich die Flexibilität hinsichtlich des mit dieser Anlage erzeugten Produktspektrums weiter steigern.

Um Verbindungen zu entfernen, die eine Veretherung erschweren oder zu unerwünschten Nebenprodukten während der Veretherung führen, ist in einer Ausführung der Anlage ein Reaktor zu selektiven Hydrierung dieser Verbindungen vorgesehen, der dem Reaktor zur Veretherung vorgeschaltet ist.

Erfindungsgemäß ist der Veretherungsreaktor ein Ionentauscher, wodurch ein etabliertes und somit risikominimiertes Bauteil zum Einsatz kommt

Als Trenneinrichtung zur Aufteilung des Olefingemischs in den C₁-C₄-Strom und den an C₅₊-Kohlenwasserstoffen reichen Strom kommt vorzugsweise ein Kühler zum Einsatz, wodurch anders als bei einem chemischen Trennverfahren auf das Einbringen zusätzlicher Stoffe verzichtet werden.

Zur Trennung der Penten- und Hexenfraktionen von denjenigen Fraktionen mit sieben und mehr Kohlenstoffatomen wird bevorzugt eine Destillationskolonne verwendet, die die für diese Trennaufgabe notwendige Trennschärfe aufweist.

Weiterbildungen, Vorteile und Anwendungsmöglichkeiten der Erfindung ergeben sich auch aus der nachfolgenden Beschreibung und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung.

Die einzige Figur zeigt schematisch eine Anlage zur Durchführung des erfindungsgemäßen Verfahrens.

Bei der in Figur 1 dargestellten Anlage wird Methanol als Edukt durch Leitung 1 in einen DME-Reaktor 2 eingespeist und dort bspw. an einem Al₂O₃-Katalysator wenigstens teilweise zu Dimethylether umgewandelt. Das Methanol/DME-Gemisch wird anschließend durch die Leitung 3 und 4 geführt, mit dem aus Leitung 14 stammenden Dampf gemischt und schließlich über Leitung 5 in den Reaktor 6 eingespeist, in dem es katalytisch zu Kohlenwasserstoffen, insbesondere zu Propylen, umgewandelt wird (MTP). Leitung 7 führt das Produktgemisch in eine als Kühler 8 ausgestaltete erste Trenneinrichtung, in welcher die Olefinfraktionen in einen an C₁-C₄-Kohlenwasserstoffen reichen Strom und einen an C₅₊-Kohlenwasserstoffen reichen Strom aufgeteilt werden. Ferner fällt dort Wasser als Nebenprodukt der Reaktion an. Der Kühler 8 ist somit eine Dreiphasen-Trenneinrichtung (flüssig/flüssig/gasförmig).

Die C₁-C₄-Fraktionen werden über Leitung 16 in den Kompressor 17 und durch Leitung 18 zu einer zweiten Trenneinrichtung 19 geführt, die aus mindestens einer Destillationskolonne besteht. Über Leitung 20 wird ein propylenreicher Strom einer weiteren Trenneinrichtung 50 zugeführt, in welcher ein propanreicher Strom abgetrennt wird. Der propylenreiche Strom wird über Leitung 20a ausgeschleust. Über Leitung 21 verlässt die abgetrennte C₄-Fraktion die Trenneinrichtung 19. Zunächst wird ein Teil des Stroms über Leitung 21a zusammen mit dem Propan aus Leitung 20b als Flüssiggas (LPG) ausgeschleust. Dieses hauptsächlich aus Propan und Butan bestehende Flüssiggas mit nur noch geringem Olefinanteil kann z.B. als Autogas verwendet werden. Der Hauptteil des Stroms 21 wird über die Leitung 21b und 24 in Leitung 26 überführt, in die mit Leitung 22 auch die vorzugsweise über den Kopf der Trenneinrichtung 19 abgezogene ethylenreiche Fraktion überführt wird. Mittels Leitung 27 kann der Strom dann in die Leitung 4 vor dem Reaktor 6 zurückgeführt werden.

Gleichzeitig werden aus dem Kühler 8 über Leitung 9 Wasser und über Leitung 15 diejenigen Olefinfraktionen abgezogen, die reich an Komponenten mit einer Kettenlänge von fünf oder mehr Kohlenstoffatomen sind (C₅₊-Strom). Mittels Leitung 10 und 11 wird das vor allem durch die Umsetzung von Methanol und DME entstandene Wasser aus dem Prozess ausgeschleust, wobei ein Teilstrom des Wassers über Leitung 12 einem Verdampfer 13 zugeführt und dann über Leitung 14 und 5 als Dampf in den Reaktor 6 geleitet werden kann.

Der C₅₊-Strom gelangt über Leitung 15 in eine weitere, dritte Trenneinrichtung 28, in welcher ein an C₇₊-Kohlenwasserstoffen reicher Strom abgetrennt und durch die Leitungen 38, 40 und 41 dem Prozess entzogen wird.

Die C₅-Fraktion und die C₆-Fraktion (C₅/C₆-Fraktion) werden über Leitung 29 aus der dritten Trenneinrichtung 28 abgezogen. Mittels Leitung 31 und 25 kann diese Fraktion zumindest teilweise in Leitung 26 eingespeist und vereinigt mit der Ethylen- und der Butylenfraktion zu dem Reaktor 6 zurückgeführt werden.

Mindestens eine Teilmenge der C₅/C₆-Fraktion aus Leitung 29 wird in Leitung 30 überführt. Von dort kann der weiter aufgeteilte Strom ganz oder teilweise durch Leitung 39 den höherwertigen Olefinen aus Leitung 38 beigemischt und so aus dem Prozess abgezogen werden wobei das Verhältnis der Mengenströme in Leitung 39 zu dem in Leitung 30 zwischen 0 und 100% betragen kann.

Der verbleibende Teilstrom (100-0%) der C₅/C₆-Fraktion wird über die Leitungen 33 und 35 in einen bspw. als Ionenaustauscher ausgebildeten Veretherungsreaktor 36 geführt. In die Zufuhrleitung 35 oder auch direkt in den Reaktor 36 wird über Leitung 34 zudem Methanol zugeführt, das bspw. vor dem DME-Reaktor 2 aus der Zufuhrleitung 1 abgezweigt wurde. Mittels des Methanols werden in dem Reaktor 36 die Olefine zu Methyl-Amyl-Ether bzw. Methyl-Hexyl-Ether verethert. Über Leitung 37 können diese Ether dann den Fraktionen mit sieben oder mehr Kohlenstoffatomen aus Leitung 40 zugemischt und das so aufgewertete Benzinprodukt über Leitung 41 abgezogen werden. Durch Leitung 23 kann zudem Buten aus der zweiten Trenneinrichtung 19 der Veretherung zugeführt werden.

Idealerweise werden nur die C₄- und C₅/C₆-Ströme der Veretherung unterzogen, da der aromatenreiche C₇₊-Strom unter den Bedingungen der Veretherung Nebenreaktionen unterworfen sein könnte.

In nicht dargestellter Weise kann dem Veretherungsreaktor 36 eine selektive Hydrierung vorgeschaltet sein, um störende Verbindungen, wie Diene, zu entfernen.

Die Aufteilung der Penten- und Hexenfraktion auf die Leitungen 32 und 39 wird in Abhängigkeit von dem Olefingehalt des Benzinprodukts in Leitung 41 geregelt. Je höher der Olefingehalt, desto größer ist der Anteil des C₅/C₆-Stromes, der über die Veretherung geführt wird, da hierdurch der Olefingehalt abgesenkt werden kann.

Mit der Erfindung ist es somit möglich, den Olefingehalt im Benzinprodukt zu senken, so dass die Spezifikationsgrenzwerte eingehalten werden können. Gleichzeitig wird die Menge des spezifikationsgerechten Benzins durch die Umsetzung erhöht. Durch die entstehenden hochoktanigen Ether bleibt die Oktanzahl konstant oder wird sogar erhöht. Da das Methanol sowie der C₄-Teilstrom in einer MTP-Anlage ohnehin vorhanden sind, entstehen hierfür keine Zusatzkosten.

Der Effekt der erfindungsgemäßen teilweisen Veretherung eines Teilstroms des MTP-Benzins zum Zwecke der Absenkung des Olefingehaltes ist in folgenden Rechenbeispielen illustriert. Es sind jeweils relative Mengen angegeben. Zudem ist die Volumenzunahme des Produktes durch die Methanolzugabe berücksichtigt, wobei zur Vereinfachung angenommen wurde, dass sich der Olefinanteil im C₅/C₆-Strom jeweils zur Hälfte auf Pentene und Hexene aufteilt. VA ist der Veretherungsanteil, also das Verhältnis von Mengenstrom 32 / Mengenstrom 30.

### Beispiel 1:

| | | Veretherungsanteil | | **0%** | | | | |
|---|---|---|---|---|---|---|---|---|
| | **C7+** | **C5/C6** | | | **MeOH** | **Prod** | **Benzin** | |
| Stromnr. | **38** | **30** | **39** | **32** | **34** | **37** | | **41** |
| Menge, rel. | **67%** | **33%** | **33%** | **0%** | **0%** | **0%** | 100% | **100%** |
| Olefine, Gew.% | **20%** | **50%** | **50%** | **0%** | **0%** | **0%** | 30% | **30%** |
| | | | | | | | | |

| | | Veretherungsanteil | | **33%** | | | | |
|---|---|---|---|---|---|---|---|---|
| | **C7+** | **C5/C6** | | | **MeOH** | **Prod** | **Benzin** | |
| Stromnr. | **38** | **30** | **39** | **32** | **34** | **37** | | **41** |
| Menge, rel. | **67%** | **33%** | **22%** | **11%** | **2%** | **13%** | 102% | **100%** |
| Olefine, Gew.% | **20%** | **50%** | **50%** | **0%** | **0%** | **0%** | 25% | **24%** |
| | | | | | | | | |

| | | Veretherungsanteil | | **66%** | | | | |
|---|---|---|---|---|---|---|---|---|
| | **C7+** | **C5/C6** | | | **MeOH** | **Prod** | **Benzin** | |
| Stromnr. | **38** | **30** | **39** | **32** | **34** | **37** | | **41** |
| Menge, rel. | **67%** | **33%** | **11%** | **22%** | **5%** | **27%** | 105% | **100%** |
| Olefine, Gew.% | **20%** | **50%** | **50%** | **0%** | **0%** | **0%** | 19% | **18%** |
| | | | | | | | | |

| | | Veretherungsanteil | | **100%** | | | | |
|---|---|---|---|---|---|---|---|---|
| | **C7+** | **C5/C6** | | | **MeOH** | **Prod** | **Benzin** | |
| Stromnr. | **38** | **30** | **39** | **32** | **34** | **37** | | **41** |
| Menge, rel. | **67%** | **33%** | **0%** | **33%** | **7%** | **40%** | 107% | **100%** |
| Olefine, Gew.% | **20%** | **50%** | **50%** | **0%** | **0%** | **0%** | 13% | **12%** |

Die Mengenströme und Olefinanteile der Ströme 38 und 30 ergeben sich aus dem Versuchsbetrieb. Im obigen Beispiel hätte ein unbehandeltes Benzinprodukt 41 einen Olefinanteil von 30%, was die erlaubten 18% nach Euro-Spezifikation überschreitet. Erfindungsgemäß wird man ca. 66% des Stroms 30 in die Veretherung fahren, um am Ende im Produkt 18% zu erreichen.

### Beispiel 2:

| | | Veretherungsanteil | | **0%** | | | | |
|---|---|---|---|---|---|---|---|---|
| | **C7+** | **C5/C6** | | | **MeOH** | **Prod** | **Benzin** | |
| Stromnr. | **38** | **30** | **39** | **32** | **34** | **37** | | **41** |
| Menge, rel. | **67%** | **33%** | **33%** | **0%** | **0%** | **0%** | 100% | **100%** |
| Olefine, Gew.% | **14%** | **40%** | **40%** | **0%** | **0%** | **0%** | 23% | **23%** |
| | | | | | | | | |

| | | Veretherungsanteil | | **33%** | | | | |
|---|---|---|---|---|---|---|---|---|
| | **C7+** | **C5/C6** | | | **MeOH** | **Prod** | **Benzin** | |
| Stromnr. | **38** | **30** | **39** | **32** | **34** | **37** | | **41** |
| Menge, rel. | **67%** | **33%** | **22%** | **11%** | **2%** | **13%** | 102% | **100%** |
| Olefine, Gew.% | **14%** | **40%** | **40%** | **0%** | **0%** | **0%** | 18% | **18%** |
| | | | | | | | | |

| | | Veretherungsanteil | | **66%** | | | | |
|---|---|---|---|---|---|---|---|---|
| | **C7+** | **C5/C6** | | | **MeOH** | **Prod** | **Benzin** | |
| Stromnr. | **38** | **30** | **39** | **32** | **34** | **37** | | **41** |
| Menge, rel. | **67%** | **33%** | **11%** | **22%** | **4%** | **26%** | 104% | **100%** |
| Olefine, Gew.% | **14%** | **40%** | **40%** | **0%** | **0%** | **0%** | 14% | **13%** |
| | | | | | | | | |

| | | Veretherungsanteil | | **100%** | | | | |
|---|---|---|---|---|---|---|---|---|
| | **C7+** | **C5/C6** | | | **MeOH** | **Prod** | **Benzin** | |
| Stromnr. | **38** | **30** | **39** | **32** | **34** | **37** | | **41** |
| Menge, rel. | **67%** | **33%** | **0%** | **33%** | **6%** | **39%** | 106% | **100%** |
| Olefine, Gew.% | **14%** | **40%** | **40%** | **0%** | **0%** | **0%** | 9% | **9%** |

Ändert sich innerhalb des Prozesses der Olefinanteil der Ströme 38 und 30, z.B. durch Alterung des Katalysators oder veränderte Reaktionsbedingungen, so erhält man einen neuen Betriebspunkt für den Veretherungsanteil. Im obigen Beispiel ist der Olefinanteil in den Ausgangsströmen gesunken, so dass der Operator einer Anlage den Veretherungsanteil auf 33% reduzieren kann, und trotzdem im Benzinprodukt 41 18% nicht überschritten werden.

### Bezugszeichenliste

- 1: Leitung
- 2: DME-Reaktor
- 3-5: Leitung
- 6: MTP-Reaktor
- 7: Leitung
- 8: erste Trenneinrichtung (Kühler)
- 9-12: Leitung
- 13: Verdampfer
- 14-16: Leitung
- 17: Kompressor
- 18: Leitung
- 19: zweite Trenneinrichtung
- 20-27: Leitung
- 28: dritte Trenneinrichtung
- 29-35: Leitung
- 36: Veretherungsreaktor
- 37-41: Leitung
- 50: Trenneinrichtung

## Patentansprüche

1. Verfahren zur Herstellung von synthetischen Kraftstoffen, bei dem
in einer ersten Verfahrensstufe ein Wasserdampf und Oxygenate, wie Methanol und/oder Dimethylether, enthaltendes Eduktgemisch an einem Katalysator zu Olefinen umgesetzt wird,
dieses Olefingemisch in einer Trenneinrichtung in eine C₁ - C₄ Fraktion und eine C₅₊ Fraktion aufgeteilt wird,
die C₅₊ Fraktion in eine Penten und Hexenfraktion und Fraktionen mit sieben oder mehr Kohlenstoffatomen aufgeteilt wird,
die Penten und Hexenfraktion wenigstens teilweise einer Veretherung mit Methanol unterzogen wird und
die so entstandenen Ether den Fraktionen mit sieben oder mehr Kohlenstoffatomen zugemischt werden,
**dadurch gekennzeichnet, dass** ein Teilstrom der C₅ und C₆ Fraktion an der Veretherung vorbeigeführt und direkt den Fraktionen mit sieben oder mehr Kohlenstoffatomen beigemischt wird.

2. Verfahren nach Anspruch 1 oder 2, **dadurch gekennzeichnet, dass** der Anteil der der Veretherung zugeführten C₅/C₆ Fraktion und der Anteil der an der Veretherung vorbeigeführten C₅/C₆ Fraktion in Abhängigkeit von dem Gesamtolefingehalt eines entstehenden Benzinprodukts geregelt wird.

3. Verfahren nach einem der vorhergehenden Ansprüche, **dadurch gekennzeichnet, dass** aus der C₁ - C₄ Fraktion die C₄ Fraktion abgetrennt und wenigstens teilweise der Veretherung mit Methanol unterzogen wird.

4. Verfahren nach einem der vorhergehenden Ansprüche, **dadurch gekennzeichnet, dass** den Fraktionen mit sieben oder mehr Kohlenstoffatomen eine C₄ Fraktion zugemischt wird.

5. Verfahren nach einem der vorhergehenden Ansprüche, **dadurch gekennzeichnet, dass** die Penten- und Hexenfraktion teilweise zu der ersten Verfahrensstufe zurückgeführt wird.

6. Verfahren nach einem der vorhergehenden Ansprüche, **dadurch gekennzeichnet, dass** der Veretherung eine selektive Hydrierung vorgeschaltet ist.

7. Verfahren nach einem der vorhergehenden Ansprüche, **dadurch gekennzeichnet, dass** die Veretherung mittels eines Ionentauschers durchgeführt wird.

8. Verfahren nach einem der vorhergehenden Ansprüche, **dadurch gekennzeichnet, dass** die Veretherung bei einer Temperatur von 50 bis 90 °C und einem Druck von 1 bis 1,5 MPa durchgeführt wird.

9. Anlage zur Herstellung von synthetischen Kraftstoffen, insbesondere zur Durchführung eines Verfahrens nach einem der vorhergehenden Ansprüche, mit
einem Reaktor (6) zur katalytischen Umsetzung eines Wasserdampf und Oxygenate, wie Methanol und/oder Dimethylether, enthaltenden Eduktgemisch zu Olefinen,
einer dem Reaktor (6) nachgeschalteten ersten Trenneinrichtung (8) zur Aufteilung des Olefingemisches in eine C₁ - C₄ Fraktion und eine C₅₊ Fraktion,
einer weiteren, der ersten Trenneinrichtung (8) nachgeschalteten Trenneinrichtung (28) zur Abzweigung einer Penten- und Hexenfraktion aus der C₅₊ Fraktion und
einem Reaktor (36) zur Veretherung der Penten- und Hexenfraktion mit Methanol,
**gekennzeichnet durch** eine Bypassleitung (39), **durch** die ein Teilstrom der Penten- und Hexenfraktion an dem Reaktor (36) vorbei in die Leitung (40) der Fraktionen mit sieben oder mehr Kohlenstoffatomen geführt wird.

10. Anlage nach Anspruch 9, **dadurch gekennzeichnet, dass** der Veretherungsreaktor (36) mit einer Zufuhrleitung (23) für eine C₄ Fraktion verbunden ist.

11. Anlage nach Anspruch 9 oder 10, **gekennzeichnet durch** eine Rückführleitung (31) für eine Rückführung von Penten und Hexenfraktion von der weiteren Trenneinrichtung (28) zu dem Reaktor (6).

12. Anlage nach einem der Ansprüche 9 bis 11, **dadurch gekennzeichnet, dass** dem Veretherungsreaktor (36) ein Reaktor zur selektiven Hydrierung vorgeschaltet ist.

13. Anlage nach einem der Ansprüche 9 bis 12, **dadurch gekennzeichnet, dass** der Veretherungsreaktor (36) ein Ionentauscher ist.

14. Anlage nach einem der Ansprüche 9 bis 13, **dadurch gekennzeichnet, dass** die erste Trenneinrichtung (8) ein Kühler ist, und/oder dass die weitere Trenneinrichtung (28) eine Destillationskolonne ist.

## Claims

1. A process for producing synthetic fuels, in which
in a first process stage an educt mixture containing steam and oxygenates, such as methanol and/or dimethyl ether, is converted to olefins on a catalyst,
this olefin mixture is divided in a separating means into a C₁-C₄ fraction and a C₅₊ fraction,
the C₅₊ fraction is divided into a pentene and hexene fraction and fractions with seven or more carbon atoms,
the pentene and hexene fraction is at least partly subjected to an etherification with methanol, and
the ethers thus obtained are admixed to the fractions with seven or more carbon atoms
**characterized in that** a partial stream of the C₅ and C₆ fraction is guided past the etherification and admixed directly to the fractions with seven or more carbon atoms.

2. The process according to claim 1, **characterized in that** the fraction of the C₅/C₆ fraction supplied to the etherification and the fraction of the C₅/C₆ fraction guided past the etherification is controlled in dependence on the total olefin content of a gasoline product obtained.

3. The process according to any of the preceding claims, **characterized in that** the C₄ fraction is separated from the C₁-C₄ fraction and at least partly subjected to the etherification with methanol.

4. The process according to any of the preceding claims, **characterized in that** a C₄ fraction is admixed to the fractions with seven or more carbon atoms.

5. The process according to any of the preceding claims, **characterized in that** the pentene and hexene fraction is partly recirculated to the first process stage.

6. The process according to any of the preceding claims, **characterized in that** a selective hydrogenation is provided upstream of the etherification.

7. The process according to any of the preceding claims, **characterized in that** the etherification is carried out by means of an ion exchanger.

8. The process according to any of the preceding claims, **characterized in that** the etherification is carried out at a temperature of 50 to 90°C and a pressure of 1 to 1.5 MPa.

9. A plant for producing synthetic fuels, in particular for carrying out a process according to any of the preceding claims, comprising
a reactor (6) for the catalytic conversion of an educt mixture containing steam and oxygenates, such as methanol and/or dimethyl ether, to olefins,
a first separating means (8) provided downstream the reactor (6) for dividing the olefin mixture into a C₁-C₄ fraction and a C₅₊ fraction,
a further separating means (28) provided downstream the first separating means (8) for branching off a pentene and hexene fraction from the C₅₊ fraction, and
a reactor (36) for etherifying the pentene and hexene fraction with methanol
**characterized by** bypass conduit (39) by means of which a partial stream of the pentene and hexene fraction is guided past the reactor (36) into the conduit (40) of the fractions with seven or more carbon atoms.

10. The plant according to claim 9, **characterized in that** the etherification reactor (36) is connected with a supply conduit (23) for a C₄ fraction.

11. The plant according to claim 9 or 10, **characterized by** a return conduit (31) for a recirculation of pentene and hexene fraction from the further separating means (28) to the reactor (6).

12. The plant according to any of claims 9 to 11, **characterized in that** a reactor for the selective hydrogenation is provided upstream of the etherification reactor (36).

13. The plant according to any of claims 9 to 12, **characterized in that** the etherification reactor (36) is an ion exchanger.

14. The plant according to any of claims 9 to 13, **characterized in that** the first separating means (8) is a cooler and/or that the further separating means (28) is a distillation column.

## Revendications

1. Procédé de fabrication de carburants de synthèse, consistant à
faire réagir sur un catalyseur, dans une première étape de procédé, un mélange de réactifs contenant de la vapeur d'eau et des produits oxygénés tels que le méthanol et/ou l'éther diméthylique, pour obtenir des oléfines,
diviser, dans un dispositif de séparation, ce mélange d'oléfines de manière à obtenir une fraction C₁ - C₄ et une fraction C₅₊.
diviser la fraction C₅₊ de manière à obtenir une fraction de pentène et d'hexène et une fraction dont le nombre d'atomes de carbone est supérieur ou égal à sept,
soumettre la fraction de pentène et d'hexène au moins partiellement à une éthérification au méthanol, et
réaliser un mélange en ajoutant les éthers, ainsi obtenus, aux fractions dont le nombre d'atomes de carbone est supérieur ou égal à sept,
**caractérisé en ce qu'**un débit partiel de la fraction de C₅ et de C₆ est amené à contourner l'éthérification pour être ajouté directement, en mélangeant, aux fractions dont le nombre fractions dont le nombre d'atomes de carbone est supérieur ou égal à sept,

2. Procédé selon la revendication 1 ou 2, **caractérisé en ce que** la proportion de la fraction de C₅/C₆ laquelle est acheminée vers l'éthérification et la proportion de la fraction C₅/C₆ laquelle est amenée à contourner l'éthérification, sont réglées en fonction de la teneur globale en oléfines d'un produit d'essence que l'on obtient.

3. Procédé selon l'une des revendications précédentes, **caractérisé en ce que** l'on sépare, à partir de la fraction C₁ à C₄, la fraction C₄ pour la soumettre, au moins partiellement, à l'éthérification au méthanol.

4. Procédé selon l'une des revendications précédentes, **caractérisé en ce que** l'on ajoute, en mélangeant, une fraction C₄ aux fractions dont le nombre d'atomes de carbone est supérieur ou égal à sept.

5. Procédé selon l'une des revendications précédentes, **caractérisé en ce que** la fraction de pentène et d'hexène est partiellement recyclée vers la première étape de procédé.

6. Procédé selon l'une des revendications précédentes, **caractérisé en ce que** l'on met en oeuvre, en amont de ladite éthérification, une hydrogénation sélective.

7. Procédé selon l'une des revendications précédentes, **caractérisé en ce que** l'on met en oeuvre ladite éthérification au moyen d'un échangeur d'ions.

8. Procédé selon l'une des revendications précédentes, **caractérisé en ce que** l'on met en oeuvre ladite éthérification à une température comprise entre 50 et 90 °C et à une pression comprise entre 1 et 1,5 MPa.

9. Installation qui permet de fabriquer des carburants de synthèse, et notamment de mettre en oeuvre un procédé selon l'une des revendications précédentes, et qui comporte
un réacteur (6) destiné à faire réagir, de manière catalytique, un mélange de réactifs contenant de la vapeur d'eau et des produits oxygénés tels que le méthanol et/ou l'éther diméthylique, pour obtenir des oléfines,
un premier dispositif de séparation (8) qui est situé en aval du réacteur (6) et qui permet de diviser le mélange d'oléfines de manière à obtenir une fraction C₁ - C₄ et une fraction C₅₊,
un dispositif de séparation supplémentaire (28) qui est situé en aval du premier dispositif de séparation (8) et qui permet d'isoler, à partir de la fraction C⁵⁺, une fraction de pentène et d'hexène, et
un réacteur (36) permettant de soumettre la fraction de pentène et d'hexène à une éthérification au méthanol,
**caractérisé par** une conduite de contournement (39) permettant d'introduire un débit partiel de la fraction de pentène et d'hexène dans la conduite (40) des fractions dont le nombre d'atomes de carbone est supérieur ou égal à sept, en contournant le réacteur (36).

10. Installation selon la revendication 9, **caractérisée en ce que** le réacteur d'éthérification (36) est relié à une conduite (23) permettant d'acheminer une fraction C₄.

11. Installation selon les revendications 9 ou 10, **caractérisée par** une conduite de recyclage (31) permettant de recycler la fraction de pentène et d'hexène, en provenance du dispositif de séparation supplémentaire (28), vers le réacteur (6).

12. Installation selon l'une des revendications 9 à 11, **caractérisée en ce qu'**un réacteur permettant d'effectuer une hydrogénation sélective est disposé en amont du réacteur d'éthérisation (36).

13. Installation selon l'une des revendications 9 à 12, **caractérisée en ce que** le réacteur d'éthérisation (36) est un échangeur d'ions.

14. Installation selon l'une des revendications 9 à 13, **caractérisée en ce que** le premier dispositif de séparation (8) est un réfrigérant et/ou le dispositif de séparation supplémentaire (28) est une colonne de distillation.
